# EUROPÄISCHE PATENTSCHRIFT

(11) **EP 0 473 019 B1**
(45) Veröffentlichungstag und Bekanntmachung des Hinweises auf die Patenterteilung: **14.06.1995**
(21) Anmeldenummer: 91113684.4
(22) Anmeldetag: 14.08.1991
(51) Int. Cl.: H01J 5/48, H01J 5/52, H01K 1/44

(54) **Kittlos gesockelte elektrische Lampe**
Electrical lamp capped without cement
Lampe électrique à culot fixé sans adhésif

(30) Priorität: 27.08.1990 DE 9012292 U
(43) Veröffentlichungstag der Anmeldung: 04.03.1992
(73) Patentinhaber: Patent-Treuhand-Gesellschaft für elektrische Glühlampen mbH, 81543 München (DE)
(72) Erfinder: Eckhardt, Fritz, D-89547 Gerstetten (DE); Helbig, Peter, D-89567 Sontheim a.d. Brenz (DE)

(56) Entgegenhaltungen:
- EP-A- 0 171 844
- FR-A- 1 380 283
- US-A- 4 769 574

## Beschreibung

Die Erfindung betrifft eine kittlos gesockelte elektrische Lampe gemäß dem Oberbegriff des Schutzanspruchs 1.

Derartige Lampen sind aus dem US-A-4 769 574 bekannt. Sie werden überwiegend in Kraftfahrzeugen eingesetzt. Diese Lampen besitzen einen einteiligen Lampenträger. Der Lampenträger besteht aus einer Manschette, die den Quetschfuß der Lampe umfaßt. Der Lampenträger besitzt zwei hervorstehende Fahnen, die miteinander verschweißt (punktgeschweißt) sind. Die Herstellung dieser Lampen mit den schweißfahnen erfordert einen relativ hohen Montageaufwand und verursacht auch relativ hohe Materialkosten.

Der Erfindung liegt die Aufgabe zugrunde, eine kittlos gesockelte elektrische Lampe mit einem gegenüber dem zitierten Stand der Technik verbilligten Lampenträger bereitzustellen, der außerdem einen stabilen Sitz der Lampe im Lampenträger gewährleistet.

Diese Aufgabe wird erfindungsgemäß durch die kennzeichnenden Merkmale des Schutzanspruches 1 gelöst. Besonders vorteilhafte Ausführungen finden sich in den abhängigen Ansprüchen.

Mit dem erfindungsgemäßen einteiligen Lampenträger vereinfacht sich die Montage des Lampenkolbens im Lampenträger. Der Quetschfuß der Lampe wird einfach in den fertig montierten Lampenträger eingeführt. Dadurch lassen sich die Produktionskosten für diese Lampe beträchtlich senken.
An den Quetschfuß der Lampe angeformte Stege, die in entsprechende Aussparungen in der Manschettenwandung einrasten, gewährleisten einen sicheren Halt des Lampenkolbens im Lampenträger. Mit Hilfe von Federelementen, die an gegenüberliegenden Wänden der Manschette angeordnet sind, wird ein spielfreier Sitz des Quetschfußes im Lampenträger erzielt.
Vorteilhafterweise sind die Aussparungen für die an den Quetschfuß angeformten Stege nicht direkt in den Wänden der Manschette, sondern in den Kanten der Federelemente angebracht, die klemmend am Quetschfuß anliegen. Diese Federelemente sind mit Schlupfschrägen ausgestattet, die das Einführen des Quetschfußes in die Manschette erleichtern.

Zur Stabilisierung des Lampenträgers sind die Schürzen, die die Manschette mit dem Sockel verbinden, profiliert. Ein weiterer Vorteil der erfindungsgemäßen Lampen besteht darin, daß ihre optische Justage besser durchführbar ist.

Die Erfindung wird nachstehend anhand eines bevorzugten Ausführungsbeispiels näher erläutert. Es zeigen
- Figur 1: eine Seitenansicht einer Halogenglühlampe mit Lampenträger und Sockel
- Figur 2: eine Seitenansicht des Lampenträgers
- Figur 3: eine Seitenansicht des Lampenträgers, gegenüber der Figur 2 um 90° gedreht
- Figur 4: der Lampenträger nach den Figuren 2 und 3 von oben gesehen, mit dem gestrichelt angedeuteten Quetschfuß der Lampe.

Die in der Figur 1 dargestellte Kraftfahrzeug-Glühlampe besteht aus einem Lampenkolben 1, dessen Quetschfuß 2 in der Manschette 4 des Lampenträgers 3 angeordnet ist, wobei der Lampenträger 3 mittels zweier Schürzen 5 am Kunststoffsockel 6 befestigt ist. Aus dem Quetschfuß 2 ragen zwei Stromzuführungen 7 heraus, die mit entsprechenden Kontakten 8 des Sockels 6 verschweißt sind.
Einzelheiten des Lampenträgers 3 sind in den Figuren 2 bis 4 dargestellt. Er ist einteilig ausgeführt.

Der einteilige Lampenträger 3 besteht aus einer Manschette 4 mit angeformten Schürzen 5, die zu ihrer Stabilisierung im Querschnitt V-förmig profiliert sind. Die Schürzen 5 weisen an ihren freien Enden angeformte Ringsegmente 9 mit Durchbrüchen 10 auf, mittels derer sie durch Hochfrequenzschweißen am Kunststoffsockel 6 befestigt werden.
Die Manschette 4 wird von den vier Seitenwänden einer quaderförmigen Hülse gebildet. Dabei ist die Wandung der Manschette 4 einteilig ausgeführt. Die Manschette 4 besitzt eine Kante 11, an der sich eine erste 12 und eine zweite 13 Seitenwand überlappen. Die erste Seitenwand 12 ist mit zwei Laschen 14 ausgestattet, die durch je einen paßgerechten Schlitz 15 in der zweiten Seitenwand 13 hindurchgeführt und rechtwinklig umbogen sind. Die zweite Seitenwand 13 besitzt einen über die gemeinsame Kante 11 von erster 12 und zweiter 13 Seitenwand hinausragenden Wandteil 16, der ebenfalls rechtwinklig umgebogen ist, so daß er an der ersten Seitenwand 12 anliegt.
An zwei einander gegenüberliegenden Wänden der Manschette 4 sind jeweils zwei Federelemente 17 teilweise ausgestanzt, die in das Innere der Manschette 4 weisen und klemmend an dem in Figur 4 gestrichelt angedeuteten Quetschfuß 2 der Lampe anliegen. Jedes Federelement 17 besitzt an seiner freien Kante, die am Quetschfuß 2 anliegt, eine Aussparung 18.

In diese Aussparungen 18 rasten zwei paßgerecht an den Quetschfuß 2 angeformte Stege 19 ein, so daß der Lampenkolben 1 spielfrei und stabil im Lampenträger 3 gehaltert ist. Damit sich der Quetschfuß 2 des Lampenkolbens 1 leichter in die Manschette 4 des Lampenträgers 3 einführen läßt, sind die Federelemente 17 jeweils mit einer Schlupfschräge 20 ausgestattet.

## Patentansprüche

1. Kittlos gesockelte elektrische Lampe bestehend aus
- einem Lampenkolben (1) mit einem Quetschfuß (2), aus dem Stromzuführungen (7) herausgeführt sind,
- einem Sockel (6) aus einem elektrisch isolierenden Material
- einem einteiligen Lampenträger (3) mit angeformten Schürzen (5) und mit einer Manschette (4), deren Wandung die Seitenwände eines Quaders bilden, wobei sich eine erste (12) und eine zweite (13) Seitenwand überlappen, die Manschette (4) den Quetschfuß (2) der Lampe umfaßt und wobei die Schürzen (5) mit dem Sockel (6) verbunden sind,
dadurch gekennzeichnet, daß
- die erste Seitenwand (12) mit angeformten Laschen (14) ausgestattet ist, die in paßgerechte Schlitze (15) der zweiten Seitenwand (13) greifen,
- die Manschette (4) an zwei einander gegenüberliegenden Wänden mit teilweise aus der Manschettenwandung ausgestanzten Federelementen (17) versehen ist, die an der freien Außenkante jeweils eine Aussparung (18) aufweisen und klemmend am Quetschfuß (2) anliegen,
- die Federelemente (17) an ihrer oberen, den Schürzen (5) abgewandten Kante mit einer Schlupfschräge (20) versehen sind,
- der Quetschfuß (2) angeformte, paßgerecht auf die Aussparungen (18) abgestimmte Stege (19) aufweist.

2. Kittlos gesockelte elektrische Lampe nach Anspruch 1, dadurch gekennzeichnet, daß die Schürzen (5) im Querschnitt ein V-förmiges Profil aufweisen.

3. Kittlos gesockelte elektrische Lampe nach Anspruch 1, dadurch gekennzeichnet, daß die Schürzen (5) an ihren freien Enden jeweils ein angeformtes Ringsegment (9) mit Durchbrüchen (10) besitzen, das zur Hochfrequenzverschmelzung mit dem Sockel (6) dient.

## Claims

1. Electric lamp capped without cement, comprising
- a lamp bulb (1) having a pinch seal (2) from which supply leads (7) are led out,
- a cap (6) made from an electrically insulating material
- a single-piece lamp carrier (3) with integrally formed skirts (5) and with a cuff (4), the walls of which form the side walls of a cuboid, a first (12) and a second (13) side wall overlapping, the cuff (4) embracing the pinch seal (2) of the lamp, and the skirts (5) being joined to the cap (6),
characterized in that
- the first side wall (12) is equipped with integrally formed tabs (14) which engage in fitting slots (15) of the second side wall (13),
- the cuff (4) is provided on two opposite walls with spring elements (17) which-are partially stamped out of the cuff walls, have a cutout (18) on the free outer edge in each case, and bear in a clamping fashion against the pinch seal (2),
- the spring elements (17) are provided with a slipping bevel (20) on their upper edge averted from the skirts (5), and
- the pinch seal (2) has integrally formed webs (19) which are adapted to fit the cutouts (18).

2. Electric lamp capped without cement according to Claim 1, characterized in that the skirts (5) have a cross-section of V-shaped profile.

3. Electric lamp capped without cement according to Claim 1, characterized in that at their free ends the skirts (5) each have an integrally formed ring segment (9) which has openings (10) and is used for high-frequency welding to the cap (6).

## Revendications

1. Lampe électrique à culot fixé sans mastic comprenant
- une ampoule (1) comprenant un pincement (2) duquel sortent des entrées (7) de courant,
- un culot (6) en matière électriquement isolante,
- un support (3) d'ampoule d'une seule pièce sur lequel sont formés des jupes (5) et qui comporte un manchon (4) dont la paroi constitue les faces latérales d'un parallélépipède, une première face latérale (12) et une seconde face latérale (13) se chevauchant, le manchon (4) entourant le pincement (2) de la lampe, et les jupes (5) étant reliées au culot (6),
caractérisée par le fait que:
- des pattes (14) sont formées sur la première face latérale (12) et s'insèrent dans des fentes (15) étroitement ajustées de la seconde face latérale (13),
- sur deux faces opposées entre elles, le manchon (4) est pourvu d'éléments élastiques (17), partiellement découpés dans la paroi du manchon, qui comportent chacun un évidement (18) sur le bord extérieur libre et qui s'appliquent au pincement (2) en le serrant,
- les éléments élastiques (17) sont munis d'une rampe (20) de glissement sur leur bord supérieur opposé aux jupes (5),
- le pincement (2) comporte des barrettes (19) étroitement ajustées aux évidements (18).

2. Lampe électrique à culot fixé sans mastic selon la revendication 1, caractérisée par le fait que les jupes (5) ont un profil transversal en V.

3. Lampe électrique à culot fixé sans mastic selon la revendication 1, caractérisée par le fait qu'un segment d'anneau (9) comportant des trous (10) qui servent à la soudure à haute fréquence avec le culot (6) est formé à chaque extrémité libre des jupes (5).
